# EUROPÄISCHE PATENTSCHRIFT

(11) **EP 2 533 918 B1**
(45) Veröffentlichungstag und Bekanntmachung des Hinweises auf die Patenterteilung: **10.06.2015**
(21) Anmeldenummer: 11711433.0
(22) Anmeldetag: 10.02.2011
(51) Int. Cl.: B21D 5/02

(54) **AUFLAGEVORRICHTUNG FÜR EIN WERKSTÜCK IN EINER BIEGEMASCHINE**
SUPPORTING DEVICE FOR A WORKPIECE IN A BENDING MACHINE
DISPOSITIF D'APPUI POUR UNE PIÈCE DANS UNE MACHINE DE CINTRAGE

(30) Priorität: 10.02.2010 AT 1862010
(43) Veröffentlichungstag der Anmeldung: 19.12.2012
(73) Patentinhaber: Trumpf Maschinen Austria GmbH & CO. KG., 4061 Pasching (AT)
(72) Erfinder: EDLBAUER, Richard, A-4252 Liebenau (AT)
(74) Vertreter: Burger, Hannes
(86) Internationale Anmeldenummer: PCT/AT2011/000075
(87) Internationale Veröffentlichungsnummer: WO 2011/097665

(56) Entgegenhaltungen:
- WO-A1-2008/011648
- JP-A- 57 091 825
- JP-U- H0 253 817
- US-B1- 6 422 055

## Beschreibung

Die Erfindung betrifft eine Auflagevorrichtung wie sie im Oberbegriff des Anspruches 1 beschrieben ist.

Aus der AT 008 674 U1 ist für das Manipulieren von dünnwandigen, blechförmigen Werkteilen mit einer Greifvorrichtung einer Handhabungsvorrichtung, zur Vornahme von Bearbeitungsvorgängen an Fertigungseinrichtungen, zum Beispiel von Biegevorgängen an Biegepressen oftmals ein Umgreifvorgang erforderlich, wozu die Biegepresse an einer Vorderseite eines Tischbalkens eine Auflagevorrichtung aufweist. Diese wird durch in einem Abstand zueinander verstellbare Stützkonsolen gebildet. Bei längeren Werkteilen kann damit ein Durchhängen des Werkteils nicht vermieden werden, andererseits wird ein Biegevorgang wie auch ein Umgreifen durch eine längsgerichtet Auflagevorrichtung vielfach behindert.

Dokument US 6,422,055 B1 offenbart eine an einer Biegemaschine verwendbare Positioniereinrichtung, die eine Anschlagfläche für ein zu biegendes Werkstück aufweist. Dabei wird ein Kontakt zwischen dem auf einem Unterwerkzeug aufliegenden Werkstück und der Anschlagfläche durch elektrische Messung festgestellt. Die Anschlagfläche ist dabei von einem Anschlagelement gebildet, das mittels einer Befestigungsschraube an einem Basiselement befestigt ist und gegenüber diesem elektrisch isoliert ist.

WO 2008/011648 A1 beschreibt eine automatische Anschlagvorrichtung für in einer Biegemaschine zu biegende Werkstücke. Zum Positionieren und Anschlagen eines Werkstückes umfasst diese dazu ein Anschlagelement, das einen Fingerbereich ausbildet. Das Anschlagelement ist dabei mittels einer Führungsanordnung relativ zu einem Anschlagträger verstellbar gelagert.

JP 57 091825 A zeigt eine Auflagevorrichtung für an einer Biegemaschine zu biegende Werkstücke mit Auflagearmen für zu biegende Werkstücke. Mittels einer Verstellvorrichtung für die Auflagearme kann ein Werkstück vor und während eines Biegevorganges unterstützt werden. Die Auflagearme sind dabei mittels Knebelschrauben mit einem Träger der Verstellvorrichtung verbunden.

JP 02 53817 U offenbart ebenfalls eine Auflagevorrichtung für an einer Biegemaschine zu biegende Werkstücke mit verstellbaren Auflagearmen.

Aufgabe der Erfindung ist es, eine Auflagevorrichtung zu schaffen, die für eine Zwischenablage ein ebenflächiges Ablegen dünner, blechförmiger Werkteile gewährleistet und darüber hinaus zwischen unterschiedlichen Einsatzpositionen transferiert, bzw. aus dem unmittelbaren Arbeitsbereich der Biegepresse entfernt werden kann.

Diese Aufgabe der Erfindung wird durch die im Kennzeichenteil des Anspruches 1 wiedergegebenen Merkmale gelöst. Der überraschende Vorteil dabei ist, dass dadurch eine stabile Halterung der Auflagevorrichtung erreicht wird die rasch an unterschiedlichen Einsatzorten zum Einsatz gebracht werden kann. Durch den Sensor wird eine Funktionsüberwachung und damit erhöhte Betriebssicherheit erreicht.

Von Vorteil ist aber auch eine Ausbildung nach Anspruch 2, weil dadurch sowohl an einer Oberseite wie auch an einer Unterseite des Profils durchgehende Auflageebenen erreicht werden und damit das Profil bei Bedarf um 180° um eine Längsmittelachse gewendet zur Auflage eines Werkteils einsetzbar ist.

Von Vorteil ist aber auch eine Ausbildung nach Anspruch 3, womit ein sicherer Halt und exakte, rechtwinkelige Ausrichtung einer Auflageebene zu einer Kupplungsachse erreicht wird.

Gemäß der im Anspruch 4 beschriebenen, vorteilhaften Weiterbildung wird der Fügevorgang der Kupplungsvorrichtung bei der Aufnahme des Profils durch die Tragvorrichtung vereinfacht.

Gemäß den in den Ansprüchen 6 und 7 beschriebenen, vorteilhaften Ausgestaltungen wird eine Automatisierung des Kuppelvorganges zwischen der Tragvorrichtung und dem Profil erreicht.

Gemäß den in den Ansprüchen 9 bis 10 beschriebenen, vorteilhaften Weiterbildungen wird eine Funktionsüberwachung und damit erhöhte Betriebssicherheit erreicht.

Gemäß den in den Ansprüchen 11 bis 13 beschriebenen Ausbildungen ist eine sehr universelle Anwendung der Auflagevorrichtung gegeben.

Möglich ist aber auch eine Ausbildung nach Anspruch 14, weil dadurch vorteilhafte Varianten als Auflage erreicht werden.

Vorteilhafte Ausbildungen beschreiben auch die Ansprüche 15 und 16, wodurch eine an den jeweiligen Werkteil anpassbare Auflage ereicht wird und die Bevorratung und Lagerung vereinfacht wird.

Schließlich ist aber auch eine Ausbildung nach Anspruch 17 vorteilhaft, weil dadurch eine geringe Gewichtsbelastung für die Manipulation und Transfer des Profils zwischen unterschiedlichen Einsatzpositionen der Handhabungsvorrichtung erreicht wird.

Zum besseren Verständnis der Erfindung wird diese anhand der nachfolgenden Figuren näher erläutert.

Es zeigen jeweils in stark schematisch vereinfachter Darstellung:
- Fig. 1: eine Fertigungseinrichtung mit einer Biegepresse und einer Handhabungsvorrichtung mit der erfindungsgemäßen Auflagevorrichtung in vereinfachter Darstellung, in Ansicht;
- Fig. 2: die Fertigungseinrichtung mit der Biegepresse und Handhabungsvorrichtung mit der erfindungsgemäßen Auflagevorrichtung in vereinfachter Darstellung, in Draufsicht;
- Fig. 3: ein Profil der Auflagevorrichtung angeordnet an einem Arm einer Handhabungsvorrichtung in Ansicht;
- Fig. 4: das Profil der Auflagevorrichtung nach Fig. 3 in Draufsicht;
- Fig. 5: eine Kupplungsvorrichtung für das Profil mit einer Tragvorrichtung der erfindungsgemäßen Auflagevorrichtung, geschnitten gemäß der Linie V - V in Fig. 3.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

In den Fig. 1 und 2 ist eine Fertigungseinrichtung 1 mit einer Biegepresse 2 und einer Handhabungsvorrichtung 3, zum Beispiel einem Roboter, für einen automatisierten Beschickungsvorgang der Biegepresse 2 mit blechförmigen, dünnen Werkteilen 4 zur Vornahme eines Umformvorganges gezeigt.

Bevorratet werden die Werkteile 4 in einer nicht weiter gezeigten Bereitstellposition zur Aufnahme mit einer Greifvorrichtung 6 der Handhabungsvorrichtung 3.

Für dünne, nicht eigensteife und eine größere Länge aufweisende Bleche weist die Biegepresse eine Auflagevorrichtung 7 für den Werkteil 4 auf um zu gewährleisten, dass der Werkteil 4 im Wesentlichen ebenflächig ausgerichtet ist, damit bei einem Umgreifvorgang das Werkteil 4 von der Greifvorrichtung 6, z.B. einer Mehrzahl von Sauggreifern, ordnungsgemäß und positionsgenau erfasst wird. Anderseits ist für bestimmte Umformvorgänge ein ausreichender Freiraum zu einer Störkontur erforderlich.

Die Auflagevorrichtung 7 der gegenständlichen Anmeldung weist ein auf ausragenden Stützkonsolen der Biegepresse 2 bedarfsabhängig positionierbares biegesteifes Profil 8 auf, zum Beispiel ein Hohlkammerprofil, C-Profil, U- Profil etc. Dieses Profil 8 dient als Auflage des Werkteils 4 über eine gesamte Länge und damit als Zwischenablage des Werkteils 4 zur Verhinderung eines Durchbiegens wenn die Greifvorrichtung das Werkteil 4 für einen Greif- bzw. Umgreifvorgang frei gibt. Es können dazu Profile 8 mit unterschiedlichen Längen 9, z.B. in einem Lagerregal für den jeweiligen Einsatzfall vorrätig gehalten werden.

Für einen Transport des Profils 8 zu dessen Verwendung an unterschiedlichen Einsatzpositionen bzw. für eine Manipulation des Profils 8 ist in einem Endbereich 10 eines Armes 11 der Handhabungsvorrichtung 3 eine Tragvorrichtung 12 und eine Kupplungsvorrichtung 13 für das Ankuppeln des Profils 8 vorgesehen, womit das Profil 8 mittels der Handhabungsvorrichtung 3 automatisiert zwischen Einsatz-, vorübergehenden Aufbewahrungs- oder Lagerpositionen manipuliert werden kann. Eine mögliche vorübergehende Aufbewahrungsposition die eine kurze Zugriffszeit gewährleistet ist beispielsweise unmittelbar an oder auf der Biegepresse 2.

Insgesamt wird durch die Ausbildung der Auflagervorrichtung 7 und dem mit der Handhabungsvorrichtung 3 kuppelbaren Profil 8 eine hohe Flexibilität bei der Anwendung und Anpassung an den jeweiligen Bedarf erreicht.

In den Fig. 3 und 4 ist das Profil 8, aufgenommen von der Tragvorrichtung 12, welche in den Endbereich 10 des Armes 11 angeordnet ist, gezeigt. Mittels der schaltbaren Kupplungsvorrichtung 13 ist das Profil 8 mit der Tragvorrichtung 12 lösbar verbunden und kann in einem automatisierten Verfahren transportiert und an einer Einsatzposition oder einem Lager ab- oder aufgenommen werden.

In der Fig. 4 ist nun im Detail die Tragvorrichtung 12, Kupplungsvorrichtung 13 und das Profil 8 im Bereich einer Positionier- und Kupplungsaufnahme 14 und Positionier- und Kupplungsmitteln 15 der Kupplungsvorrichtung 13 gezeigt.

Etwa im Mittel der Länge 9 des Profil 8 sind in einem Obergurt 16 und einem Untergurt 17, in Bezug auf eine senkrecht zu einer Oberseite 18 des Profils 8 senkrecht verlaufenden Kupplungsachse 19 und symmetrisch zu dieser Durchbrüche 20, dadurch gebildet, dass in diesem Bereich der Obergurt 16 und der Untergurt 17 bündig mit Seitenstegen 21 entfernt sind. Eine dadurch gebildeten Ausnehmung 22 des Profils 8 bildet die Positionier- und Kupplungsaufnahme 14. In dieser Ausnehmung 22 sind zwei einander symmetrisch in Bezug auf die Kupplungsachse 19 gegenüberliegende und an den Seitenstegen 21 befestigte Keilbacken 24, 25 angeordnet.

Diese bilden gegengleiche, von der Oberseite 18 und einer Unterseite 26 des Profils 8 in Richtung einer Längsmittelachse 27 des Profils 8 aufeinander zulaufende Positionierflächen 28 aus, die auch gegenüber der Längsmittelachse 27 symmetrisch verlaufen. Eine Positionierung des Profils 8 in einer exakt rechtwinkeligen Ausrichtung zur Oberseite 18 oder Unterseite 26, in Bezug auf die Kupplungsachse 19 wird durch einen zwischen die Keilbacken 24, 25 einragenden Keilfortsatz 29 der Tragvorrichtung 12 gewährleistet.

Durch die symmetrische Ausbildung der Keilbacken 24, 25 in Bezug auf die Längsmittelachse 27 kann das Profil 8 mit der Tragvorrichtung 12 auf 180° Umschlag, bezogen auf die Längsmittelachse 27, auf dem Keilfortsatz 29 der Tragvorrichtung 12 positioniert werden.

Die Keilbacken 24, 25 sind weiters mit einander gegenüberliegenden, gegengleich im Bezug auf die Kupplungsachse 19 ausgebildeten Vertiefungen 30 versehen, die im Bezug auf die Längsmittelachse 27 gegenüberliegende in einem Winkel 31 zulaufende Spannflächen 32 ausbilden.

Mit diesen Spannflächen 32 zusammenwirkend sind in einem Durchbruch 33 des Keilfortsatzes 29 zwei gegengleich ausgebildete und in Bezug auf die Kupplungsachse 19 - gemäß Doppelpfeile 34 - verstellbare Kupplungsklauen 35 in der Tragvorrichtung 12 angeordnet. Eine Betätigung der Kupplungsklauen 35 erfolgt mittels eines Stellantriebes 36, zum Beispiel mittels eines mit einem Druckmedium beaufschlagbaren Zangengreifers 37, der auf einem Tragwinkel 38 in dem Endbereich 10 des Armes 11 der Handhabungsvorrichtung 3 angeordnet ist und wobei auf einer Oberseite 39 eines Schenkels 40 des Tragwinkels 38 der 35 Keilfortsatz 29 mit den in dem Durchbruch 33 angeordneten Kupplungsklauen 35 befestigt ist.

Die Kupplungsklauen 35 sind in einem Endbereich mit im gekuppelten Zustand die Vertiefungen 30 der Keilbacken 24, 25 hintergreifenden Vorsprüngen 41 versehen, die mit den winkelförmig verlaufenden Spannflächen 32 zusammenwirkende, dem winkeligen Verlauf der Spannflächen 32 angepassten Spannflächen 42 versehen. Damit wird eine spielfreie Anlage an Seitenflächen 43 des Keilfortsatzes 29 erreicht und damit die in Bezug auf die Kupplungsachse 19 exakt rechtwinkelige Ausrichtung der Oberseite 18 bzw. bei einem 180° Umschlag des Profils 8 der Unterseite erreicht.

Erfindungsgemäß ist an der Tragvorrichtung 12 ein Sensor 44 einer Überwachungsvorrichtung 45, z.B. ein Schaltkontakt, Näherungssensor etc., für eine Kontrolle der einwandfreien Halterung des Profils 8 auf der Tragvorrichtung 12 vorgesehen.

Weiters wird darauf hingewiesen, dass der Keilfortsatz 29 im gekuppelten Zustand des Profils 8 in die Positionier- und Kupplungsaufnahme 14 bis maximal um eine halbe Höhe 46 in das Profil 8 einragt.

Damit ist gewährleistet, dass beispielsweise das Profil 8 von der an dem Arm 13 der Handhabungsvorrichtung 3 angeordneten Tragvorrichtung 12 an eine zum Beispiel im Bereich einer Umgreifstation angeordneten weiteren Tragvorrichtung, nach einem 180° Umschlag übergeben und mit dieser gekuppelt werden oder an einem Lagerplatz abgespeichert werden, wodurch ein sehr universeller und für eine Automatisierung geeigneter Einsatz der Auflagevorrichtung erreicht wird.

Selbstverständlich können Stützkonsolen 50, wie in den Fig. 1 und 2 noch weiters dargestellt zusätzlich zu Haltewinkeln 51, die in Ausnehmungen 52 das Profil 8 lose aufnehmen auch Greifmittel 53, z.B. Sauggreifer, als punktuelle Auflagermittel angeordnet sein, wodurch das Werkteil 4 auch lagegesichert für einen Umgreifvorgang positioniert ist. Sobald ein Umgreifen erfolgt ist, werden diese Sauggreifer belüftet wodurch das Werkteil 4 für eine Manipulation mit der Handhabungsvorrichtung 3 frei gegeben ist. Dabei bilden bevorzugt die Oberseite 39 des Profils 8 und die Greifmittel 53 eine gemeinsame Auflagerebene 54 aus die fluchtend zu einer Oberfläche 55 eines in einem feststehenden Pressenbalkens 56 angeordneten Biegewerkzeuges 57 ausgerichtet ist.

Erwähnt sei weiters, dass für einen Biegevorgang, bei dem ein eine Vorderseite 58 des Pressenbalkens 56 überragender Schenkel am Werkteil 4 abgewinkelt in Richtung einer Aufstandsfläche 55 der Biegepresse 2 zu bilden, das Profil 8 von den Stützkonsolen 50 mittels der Handhabungsvorrichtung 3 entfernt, sowie ein Abstand 60 der Stützkonsolen 50 durch deren Verstellung - automatisiert durch Verstellantriebe - auf größer einer Werkteillänge 61 erfolgt, wodurch keine den Umformvorgang unmittelbar behindernde Störkontur gegeben ist. Für einen derartigen Biegevorgang kann das Profil 8 ohne eine Behinderung darzustellen mit der am Arm 10 angeordneten Haltevorrichtung 12 gekuppelt sein, wodurch lange Wege für eine Ablage des Profils 8 in einem Lagerregal bei einem neuerlichem Bedarf entfallen.

Kurze Wege für ein Zwischenlagern des Profils 8 sind aber auch durch Haltewinkel 62 am Pressengestell oder Pressenbalken etc. der Biegepresse 2 gewährleistet.

Die Ausbildung des Profils 8 kann aber auch als mehrteilige, längenveränderbare Teleskopschiene 63 vorgesehen sein um damit eine bedarfgerechte Anpassung an den jeweils zu manipulierenden Werkteil 4 zu erreichen und eine Bevorratung mehrerer, eine unterschiedliche Länge 9 aufweisende Profile 8 zu vermeiden.

Der Ordnung halber sei abschließend darauf hingewiesen, dass zum besseren Verständnis des Aufbaus der Auflagevorrichtung diese bzw. deren Bestandteile teilweise unmaßstäblich und/oder vergrößert und/oder verkleinert dargestellt wurden.

Die den eigenständigen erfinderischen Lösungen zugrunde liegende Aufgabe kann der Beschreibung entnommen werden.

Vor allem können die einzelnen in den Fig. 1, 2; 3, 4; und 5 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

### Bezugszeichenaufstellung

| | | | |
|---|---|---|---|
| 1 | Fertigungseinrichtung | 41 | Vorsprung |
| 2 | Biegepresse | 42 | Spannfläche |
| 3 | Handhabungsvorrichtung | 43 | Seitenfläche |
| 4 | Werkteil | 44 | Sensor |
| 5 | Bereitstellposition | 45 | Überwachungsvorrichtung |
| | | | |
| 6 | Greifvorrichtung | 46 | Höhe |
| 7 | Auflagevorrichtung | 47 | |
| 8 | Profil | 48 | |
| 9 | Länge | 49 | |
| 10 | Endbereich | 50 | Stützkonsole |
| | | | |
| 11 | Arm | 51 | Haltewinkel |
| 12 | Tragvorrichtung | 52 | Ausnehmung |
| 13 | Kupplungsvorrichtung | 53 | Greifmittel |
| 14 | Positionier- und Kupplungsaufnahme | 54 | Auflagerebene |
| | | 55 | Oberfläche |
| 15 | Positionier- und Kupplungsmittel | | |
| | | 56 | Pressenbalken |
| 16 | Obergurt | 57 | Biegewerkzeug |
| 17 | Untergurt | 58 | Vorderseite |
| 18 | Oberseite | 59 | Aufstandsfläche |
| 19 | Kupplungsachse | 60 | Abstand |
| 20 | Durchbruch | | |
| | | 61 | Werkteillänge |
| 21 | Seitensteg | 62 | Haltewinkel |
| 22 | Ausnehmung | 63 | Teleskopschiene |
| 23 | | | |
| 24 | Keilbacke | | |
| 25 | Keilbacke | | |
| | | | |
| 26 | Unterseite | | |
| 27 | Längsmittelachse | | |
| 28 | Positionierfläche | | |
| 29 | Keilfortsatz | | |
| 30 | Vertiefung | | |
| | | | |
| 31 | Winkel | | |
| 32 | Spannfläche | | |
| 33 | Durchbruch | | |
| 34 | Doppelpfeil | | |
| 35 | Kupplungsklaue | | |
| | | | |
| 36 | Stellantrieb | | |
| 37 | Zangengreifer | | |
| 38 | Tragwinkel | | |
| 39 | Oberseite | | |
| 40 | Schenkel | | |

## Patentansprüche

1. Auflagevorrichtung (7) mit einem eine Auflagefläche ausbildenden Profil (8) für blechförmige, dünne Werkteile (4) und mit zumindest einer Tragvorrichtung (12) für das Profil (8) und mit einer Kupplungsvorrichtung (13) für ein lösbares kuppeln des Profils (8) mit der Tragvorrichtung (12), wobei die Kupplungsvorrichtung (13) durch zumindest eine im Profil (8) angeordnete Positionier- und Kupplungsaufnahme (14) und durch an der Tragvorrichtung (12) angeordnete, mit der Positionier- und Kupplungsaufnahme (14) zusammenwirkende Positionier- und Kupplungsmittel (15) gebildet ist, **dadurch gekennzeichnet, dass** an der Tragvorrichtung (12) ein Sensor (44) angeordnet ist.

2. Auflagevorrichtung (7) nach Anspruch 1, **dadurch gekennzeichnet, dass** die Positionier- und Kupplungsaufnahme (14) in einer Ausnehmung (22) des Profile (8)s, bevorzugt im Mittel einer Länge (9), des Profils (8) angeordnet ist.

3. Auflagevorrichtung (7) nach Anspruch 1 oder 2, **dadurch gekennzeichnet, dass** die Positionier- und Kupplungsaufnahme (14) durch in Bezug auf eine zu der Oberseite (39) des Profils (8) senkrecht verlaufende Kupplungsachse (19) gegen gleich ausgebildete Keilbacken (24, 25) gebildet sind.

4. Auflagevorrichtung (7) nach Anspruch 3, **dadurch gekennzeichnet, dass** die Positionier- und Kupplungsmittel (15) durch einen Keilfortsatz (29) und einem Paar gegengleich, in zu einer zu der Kupplungsachse (19) in senkrechter Richtung verstellbare Kupplungsklauen (35) gebildet ist.

5. Auflagevorrichtung (7) nach Anspruch 4, **dadurch gekennzeichnet, dass** die Kupplungsklauen (35) über einen Stellantrieb (36) verstellbar sind.

6. Auflagevorrichtung (7) nach Anspruch 5, **dadurch gekennzeichnet, dass** der Stellantrieb (36) durch einen Zangengreifer (37) gebildet ist.

7. Auflagevorrichtung (7) nach Anspruch 6, **dadurch gekennzeichnet, dass** der Zangengreifer (37) über einen mit einem Druckmedium beaufschlagbaren Druckzylinder betätigbar ist.

8. Auflagevorrichtung (7) nach Anspruch 1, **dadurch gekennzeichnet, dass** der Sensor (44) durch einen Schaltkontakt gebildet ist.

9. Auflagevorrichtung (7) nach Anspruch 1, **dadurch gekennzeichnet, dass** der Sensor (44) durch einen Näherungssensor gebildet ist.

10. Auflagevorrichtung (7) nach Anspruch 1, **dadurch gekennzeichnet, dass** die Tragvorrichtung (12) an einer Handhabungsvorrichtung (3) angeordnet ist.

11. Auflagevorrichtung (7) nach Anspruch 1, **dadurch gekennzeichnet, dass** die Tragvorrichtung (12) an einer Greifvorrichtung (6) angeordnet ist.

12. Auflagevorrichtung (7) nach Anspruch 1, **dadurch gekennzeichnet, dass** die Tragvorrichtung (12) an einem Maschinengestell angeordnet ist.

13. Auflagevorrichtung (7) nach Anspruch 1, **dadurch gekennzeichnet, dass** das Profil (8) durch ein L-, U- oder Hohlprofil gebildet ist.

14. Auflagevorrichtung (7) nach Anspruch 1, **dadurch gekennzeichnet, dass** die Länge (9) des Profils (8) längenveränderbar ist.

15. Auflagevorrichtung (7) nach Anspruch 14, **dadurch gekennzeichnet, dass** das Profil (8) als mehrteilige Teleskopschiene (63) ausgebildet ist.

16. Auflagevorrichtung (7) nach Anspruch 13, **dadurch gekennzeichnet, dass** das Profil (8) aus Leichtmetall oder Kunststoff gebildet ist.

## Claims

1. Supporting device (7) comprising a profiled element (8) for plate-shaped, thin workpieces (4) which forms a support surface and at least one carrying device (12) for the profiled element (8) and a coupling device (13) for detachably coupling the profiled element (8) to the carrying device (12), and the coupling device (13) is provided in the form of at least one positioning and coupler pocket (14) arranged in the profiled element (8) and of positioning and coupling means (15) cooperating with the positioning and coupler pocket (14), **characterized in that** a sensor (44) is arranged on the carrying device (12).

2. Supporting device (7) according to claim 1, **characterized in that** the positioning and coupler pocket (14) disposed in a recess (22) of the profiled element (8), preferably in the middle of a length (9) of the profiled element (8).

3. Supporting device (7) according to claim 1 or 2, **characterized in that** the positioning and coupler pocket (14) are formed by wedge jaws (24, 25) which are embodied to be mirror symmetrical with respect to a coupling axis (19) extending perpendicular to the upper face (39) of the profiled element (8).

4. Supporting device (7) according to claim 3, **characterized in that** the positioning and coupling means (15) are provided in the form of a wedged extension (29) and a pair of coupling claws (35) which can be adjusted mirror symmetrically, in vertical direction with respect to a coupling axis (19).

5. Supporting device (7) according to claim 4, **characterized in that** the coupling claws (35) can be adjusted via an actuator drive (36).

6. Supporting device (7) according to claim 5, **characterized in that** the actuator drive (36) is provided in the form of a finger gripper (37).

7. Supporting device (7) according to claim 6, **characterized in that** the finger gripper (37) can be actuated via a pressure cylinder a pressure medium can be applied to.

8. Supporting device (7) according to claim 1, **characterized in that** the sensor (44) is provided in the form of a switch contact.

9. Supporting device (7) according to claim 1, **characterized in that** the sensor (44) is provided in the form of a proximity sensor.

10. Supporting device (7) according to claim 1, **characterized in that** the carrying device (12) is arranged on a handling device (3).

11. Supporting device (7) according to claim 1, **characterized in that** the carrying device (12) is arranged on a gripping device (6).

12. Supporting device (7) according to claim 1, **characterized in that** the carrying device (12) is arranged on a machine frame.

13. Supporting device (7) according to claim 1, **characterized in that** the profiled element (8) is provided in the form of an L, U or hollow profile.

14. Supporting device (7) according to claim 1, **characterized in that** the length (9) of the profiled element (8) can be varied.

15. Supporting device (7) according to claim 14, **characterized in that** the profiled element (8) is embodied as a multi-piece telescopic rail (63).

16. Supporting device (7) according to claim 13, **characterized in that** the profiled element (8) is made of a lightweight metal or plastic material.

## Revendications

1. Dispositif d'appui (7) comprenant un profilé (8) formant une surface d'appui pour des pièces minces en forme de tôles (4) et comprenant au moins un dispositif de support (12) pour le profilé (8) et comprenant un dispositif de couplage (13) pour coupler le profilé (8) de façon détachable avec le dispositif de support (12), étant entendu que le dispositif de couplage (13) est constitué par au moins un logement de positionnement et de couplage (14) agencé dans le profilé (8) et par des moyens de positionnement et de couplage (15) agencés sur le dispositif de support (12) coopérant avec le logement de positionnement et de couplage (14), **caractérisé en ce qu'**un capteur (44) est agencé sur le dispositif de support (12).

2. Dispositif d'appui (7) selon la revendication 1, **caractérisé en ce que** le logement de positionnement et de couplage (14) est agencé dans un évidement (22) du profilé (8), et de préférence au milieu d'une longueur (9) du profilé (8).

3. Dispositif d'appui (7) selon la revendication 1 ou 2, **caractérisé en ce que** le logement de positionnement et de couplage (14) est constitué par des contre-fers de serrage (24, 25) réalisés de façon identique et opposée par rapport à un axe de couplage (19) s'étendant perpendiculairement au côté supérieur (39) du profilé (8).

4. Dispositif d'appui (7) selon la revendication 3, **caractérisé en ce que** les moyens de positionnement et de couplage (15) sont constitués par un prolongement de cale (29) et une paire de griffes de couplage (35) réglables de façon identique et opposée dans une direction perpendiculaire à l'axe de couplage (19).

5. Dispositif d'appui (7) selon la revendication 4, **caractérisé en ce que** les griffes de couplage (35) peuvent être réglées par le biais d'un servomoteur (36).

6. Dispositif d'appui (7) selon la revendication 5, **caractérisé en ce que** le servomoteur (36) est constitué par une pince de préhension (37).

7. Dispositif d'appui (7) selon la revendication 6, **caractérisé en ce que** la pince de préhension (37) peut être actionnée par le biais d'un cylindre de relevage pouvant être soumis à un fluide sous pression.

8. Dispositif d'appui (7) selon la revendication 1, **caractérisé en ce que** le capteur (44) est constitué par un contact de commutation.

9. Dispositif d'appui (7) selon la revendication 1, **caractérisé en ce que** le capteur (44) est constitué par un détecteur de proximité.

10. Dispositif d'appui (7) selon la revendication 1, **caractérisé en ce que** le dispositif de support (12) est agencé sur un dispositif de manipulation (3).

11. Dispositif d'appui (7) selon la revendication 1, **caractérisé en ce que** le dispositif de support (12) est agencé sur un dispositif de préhension (6).

12. Dispositif d'appui (7) selon la revendication 1, **caractérisé en ce que** le dispositif de support (12) est agencé sur un bâti de machine.

13. Dispositif d'appui (7) selon la revendication 1, **caractérisé en ce que** le profilé (8) est constitué par un profilé en L, en U ou creux.

14. Dispositif d'appui (7) selon la revendication 1, **caractérisé en ce que** la longueur (9) du profilé (8) peut être modifiée en longueur.

15. Dispositif d'appui (7) selon la revendication 14, **caractérisé en ce que** le profilé (8) est réalisé en tant que rail télescopique en plusieurs parties (63).

16. Dispositif d'appui (7) selon la revendication 13, **caractérisé en ce que** le profilé (8) est réalisé dans un métal léger ou un matériau plastique.
